# FASCICULE DE BREVET EUROPEEN

(11) **EP 0 886 889 B1**
(45) Date de publication et mention de la délivrance du brevet: **16.04.2003**
(21) Numéro de dépôt: 97952073.1
(22) Date de dépôt: 16.12.1997
(51) Int. Cl.: H01Q 21/06, H01Q 21/22

(54) **ANTENNE RESEAU IMPRIMEE LARGE BANDE**
BREITBANDIGE GEDRUCKTE GRUPPENANTENNE
WIDE BAND PRINTED NETWORK ANTENNA

(30) Priorité: 17.12.1996 FR 9615510
(43) Date de publication de la demande: 30.12.1998
(73) Titulaire: Thales, 75008 Paris (FR)
(72) Inventeur: DANIEL, Jean-Pierre,Thomson-CSF S.C.P.I., F-94117 Arcueil Cedex (FR); HIMDI, Mohamed-Thomson-CSF S.C.P.I., F-94117 Arcueil Cedex (FR); GAUDIN, Daniel-Thomson-CSF S.C.P.I., F-94117 Arcueil Cedex (FR); DAVID, Jean-Pierre-Thomson-CSF S.C.P.I., F-94117 Arcueil Cedex (FR)
(74) Mandataire: Albert, Claude
(86) Numéro de dépôt international: FR9702314
(87) Numéro de publication internationale: WO98027616

(56) Documents cités:
- EP-A- 0 307 338
- EP-A- 0 479 696
- DE-A- 4 340 825
- US-A- 4 052 723
- DANIEL ET AL.: "Research on planar antennas and "Structures Rayonnantes"" IEEE ANTENNAS AND PROPAGATION MAGAZINE, vol. 35, no. 1, février 1993, NEW YORK US, pages 14-38, XP000303381

## Description

La présente invention se rapporte à une antenne réseau imprimée large bande destinée à fournir un lobe principal sensiblement de révolution autour d'un axe passant par son centre.

Il est bien connu maintenant que, pour réaliser des antennes à faible encombrement, une solution particulièrement intéressante est l'utilisation d'antennes réseaux imprimées. Parmi les différents types possibles, les antennes à pastilles ("patch" dans la littérature anglo-saxonne) sont encore peu utilisées malgré leur intérêt, dû à la facilité de réalisation par les techniques connues de fabrication de circuits imprimés.

Dans certaines applications comme par exemple des radars de mesure en espace clos, il est particulièrement important d'avoir une antenne micro-ondes à large bande dont le diagramme de rayonnement soit sensiblement de révolution.

Bien que cela soit réalisable avec des types d'éléments rayonnants classiques, tels que cornets....., le problème rencontré est celui d'un encombrement souvent trop important.

Un objet de l'invention est donc une antenne réseau imprimée de faible encombrement grâce à l'utilisation de pastilles et présentant un diagramme sensiblement de révolution sur une très large bande.

Selon l'invention, qui est définie dans la revendication 1, il est donc prévu une antenne réseau imprimée large bande pour fournir un lobe principal sensiblement de révolution autour d'un axe passant par le centre (A) de l'antenne, ladite antenne comportant une pluralité de pastilles rayonnantes sensiblement carrées alimentées par des lignes microrubans. L'alimentation par lesdites lignes à partir du centre (A) de l'antenne est du type arborescente. Chaque pastille est alimentée par un angle par une desdites lignes qui chevauche partiellement ledit angle.

Pour obtenir un diagramme de rayonnement le plus propre possible, selon un autre aspect de l'invention, il est en autre prévu que , selon au moins une direction du plan de l'antenne (E,H,D), la répartition des pastilles n'est pas périodique de manière à limiter les lobes secondaires dans le diagramme de rayonnement de l'antenne et à écarter les lobes de réseau, les pastilles à la périphérie de l'antenne dans cette direction présentant un écartement supérieur à celui des pastilles vers le centre de l'antenne.

L'invention sera mieux comprise et d'autres caractéristiques et avantages apparaîtront à l'aide de la description ci-après et des dessins joints où :
- la figure 1 est une vue en plan de l'antenne selon l'invention.
- la figure 2 est une vue en coupe partielle ;
- la figure 3 représente une pastille et sa ligne d'alimentation ;
- les figures 4 et 5 sont des diagrammes illustrant l'amélioration des performances grâce à la non périodicité des pastilles ;
- la figure 6 illustre une alimentation centrale classique en croix de l'antenne ;
- la figure 7 illustre l'alimentation centrale selon l'invention ;
- les figures 8 et 9 montrent le diagramme de rayonnement dans le plan H à la fréquence la plus haute, respectivement dans le cas de la figure 6 et de la figure 7 ;
- les figures 10 et 11 sont les diagrammes en plan E et D à la fréquence la plus haute pour l'antenne selon l'invention ; et
- les figures 12 à 14 représentent les diagrammes de rayonnement de l'antenne selon l'invention dans les plans H, E et D pour la fréquence la plus basse.

La figure 1 est une vue en plan de l'antenne selon l'invention. Cette antenne 1 utilise un réseau de pastilles ("patch") 10,11 réparties sur une surface limitée ici par un octogone sans que cela soit en rien limitatif. Ces pastilles sont alimentées par un réseau de lignes d'alimentation 40 à partir d'un point central A où est appliqué le signal, par exemple par l'intermédiaire d'un coaxial.

La structure de l'antenne sera mieux comprise à l'aide des figures 2 et 3 . La figure 2 est une coupe partielle à travers l'antenne 1. L'antenne est réalisée selon la technique des circuits imprimés et comprend une première couche diélectrique 12, par exemple en polypropylène, dont une face porte une métallisation 13 servant de plan de masse et dont l'autre face comporte les pastilles 10 (l'une d'entre elles est représentée). Sur la face portant les pastilles est appliquée une couche de mousse diélectrique 3 beaucoup plus épaisse qui porte à son tour une seconde couche diélectrique 2, par exemple en verre époxy, dont la face en contact avec la mousse porte des parasites 20 en vis-à-vis avec chacune des pastilles 10. Ces parasites ont de préférence la même forme que les pastilles mais sont de taille inférieure et permettent d'élargir la bande passante de l'antenne.

L'épaisseur h2 de la couche de mousse diélectrique 3 est de préférence trois à quatre fois l'épaisseur h3 de la première couche diélectrique 12. Grâce à cette structure, la seconde couche diélectrique 2 portant les parasites sert aussi de radôme pour l'antenne.

Les parasites n'ont pas été représentés sur la figure 1 pour la clarté du dessin.

La figure 3 montre, vue en plan, une pastille 10 et son alimentation. Cette pastille est de forme carrée, de côté a; en face d'elle se trouve le parasite correspondant 20 de côté b plus petit que a. La pastille est alimentée en angle par son angle 100 qui est raccordé à la ligne 40 à 90° de la diagonale de la pastille. La taille du chevauchement entre ligne et pastille permet d'adapter notamment l'impédance de l'ensemble. L'avantage de l'alimentation en angle avec une alimentation arborescente comme présenté sur la figure 1 est qu'on supprime ainsi pour chaque pastille un coude sur la ligne, qui, sinon, serait nécessaire si le départ de la ligne 40 à partir de l'angle 100 se faisait dans le sens de la diagonale de la pastille aboutissant à l'angle. On élimine ainsi une cause notable de pertes dues aux coudes sur l'ensemble du réseau.

En revenant à la figure 1, la répartition des pastilles sur l'antenne pourrait se faire de manière périodique comme cela est classique dans les antennes réseaux. Cependant, comme on peut le voir sur le diagramme de rayonnement de la figure 4 selon le plan H (pour la fréquence la plus élevée de la bande considérée ici à titre d'exemple), on observe une remontée des lobes secondaires vers ± 90° qui est très gênante.

On rappelle que, dans le diagramme global de rayonnement d'une antenne, on peut définir des coupes par le plan contenant le champ électrique (plan E), par le plan contenant le champ magnétique (plan H) et par des plans diagonaux à 45° des plans E et H (plans D).

Selon une caractéristique de l'invention, pour empêcher cette remontée des lobes secondaires et écarter les lobes de réseaux, on utilise une répartition non périodique des pastilles 10,11 selon au moins une direction du plan de l'antenne. Dans l'exemple décrit à l'aide de la Figure 1, on détruit la périodicité selon le plan E. Ainsi, les pastilles 10 du centre de l'antenne sont réparties périodiquement avec une périodicité de 0,8 λ, où λ est la longueur d'onde centrale de la bande passante de l'antenne, et les pastilles 11 de la périphérie dans la direction du champ E ont un écartement plus grand, par exemple 0,9 λ. Bien entendu, on pourrait aussi envisager une croissance par paliers de l'écartement entre pastilles.

Grâce à l'introduction de cette non périodicité, on obtient alors le diagramme de la figure 5 où les remontées gênantes ont été éliminées.

Une autre source de perturbation dans le diagramme de rayonnement réside dans l'alimentation centrale de l'antenne. La solution immédiate pour passer de la ligne coaxiale (non représentée) d'amenée du signal au point A à l'alimentation arborescente par les lignes 40 est d'utiliser le schéma de la figure 6 avec deux lignes principales 41,42 et 43,44 en croix au centre A' de l'antenne. Chaque tronçon 41,44,42,43 alimente un secteur successif de l'antenne autour du centre A'. Cependant, on constate alors une dégradation des lobes secondaires à ± 40°, comme on peut le voir sur le diagramme à la fréquence la plus élevée en plan H de la figure 8 (remontée jusqu'à environ -13 dB). Ceci est dû très vraisemblablement au rayonnement parasite de la croix.

Pour y remédier, on adopte donc la géométrie de la figure 7. Les lignes d'alimentation principales de deux secteurs successifs sont reliées entre elles par une ligne centrale, 45 pour les lignes 41 et 44 et 46 pour les lignes 42 et 43, pour former deux groupes de deux secteurs successifs. Une ligne de répartition 47 relie le point central A aux lignes 45 et 46. Cette géométrie des lignes d'alimentation réduit notablement les lobes secondaires comme on peut le voir sur le diagramme de la figure 9 correspondant à la structure de la figure 7.

Comme on l'a mentionné plus haut, il est important pour certaines applications d'obtenir un diagramme de révolution, c'est-à-dire avec des ouvertures à 3 dB sensiblement identiques pour le lobe principal dans les divers plans H, E et D.

Dans l'antenne selon l'invention ceci est obtenu par la combinaison de la non périodicité des pastilles et de pondérations convenables appliquées aux diverses pastilles par l'intermédiaire des lignes d'alimentation 40.

Grâce à cela, on obtient des diagrammes sensiblement de révolution sur toute la bande passante de l'antenne. Ceci apparaît par exemple pour la fréquence la plus haute sur les diagrammes des figures 9,10 et 11 respectivement en plan H, E et D. On constate la même qualité pour la fréquence la plus basse (ici 9,2 GHz) sur les diagramme des figures 12,13 et 14 respectivement en plan H, E et D.

Dans tous les cas de figure représentés, le niveau des lobes secondaires est toujours inférieur à -16 dB.

Ainsi, grâce aux caractéristiques selon l'invention, on obtient une antenne réseau à faible encombrement et poids, avec une protection par radôme, une bande passante très large (supérieure à 10% pour un R O S <1,5), un diagramme de rayonnement de révolution et un faible niveau de lobes secondaires. En outre, l'antenne selon l'invention est peu sensible au positionnement des parasites qui élargissent la bande passante. Enfin, l'alimentation arborescente des pastilles par un angle réduit les pertes.

Bien entendu, l'exemple de réalisation décrit n'est nullement limitatif de l'invention.

## Revendications

1. Antenne réseau imprimée large bande pour fournir un lobe principal sensiblement de révolution autour d'un axe passant par le centre (A) de l'antenne, ladite antenne comportant une pluralité de pastilles rayonnantes (10,11) sensiblement carrées alimentées par des lignes microrubans (40), l'alimentation par lesdites lignes (40) à partir du centre (A) de l'antenne étant du type arborescente et chaque pastille (10,11) étant alimentée par un angle par une desdites lignes (40), **caractérisée en ce que** la ligne alimentant une pastille à un angle chevauche partiellement ledit angle (100), et **en ce que**, selon au moins une direction du plan de l'antenne (E,H,D), la répartition des pastilles n'est pas périodique de manière à limiter les lobes secondaires dans le diagramme de rayonnement de l'antenne et à écarter les lobes de réseau, les pastilles (11) à la périphérie de l'antenne dans cette direction présentant un écartement supérieur à celui des pastilles (10) vers le centre de l'antenne.

2. Antenne réseau selon la revendication 1, **caractérisée en ce que** ladite direction est celle du plan E de l'antenne.

3. Antenne réseau selon l'une quelconque des revendications 1 ou 2, **caractérisée en ce que** lesdites lignes d'alimentation sont prévues pour pondérer les énergies rayonnées par chaque pastille (10,11) de manière à assurer un faisceau principal sensiblement de révolution dans ladite large bande.

4. Antenne réseau selon l'une quelconque des revendications 1 à 3, **caractérisée en ce que** l'antenne est divisée en deux groupes de deux secteurs successifs, chaque secteur étant alimenté de manière arborescente à partir d'une ligne principale (41 à 44) et les lignes principales des secteurs d'un groupe (41,44 ; 42,43) étant reliées par une ligne centrale (45 ; 46), et **en ce que** l'alimentation à partir du centre (A) de l'antenne s'effectue par une ligne de répartition (47) reliant ledit centre (A) auxdites lignes centrales des deux groupes.

5. Antenne réseau selon l'une quelconque des revendications 1 à 4, **caractérisée en ce qu'**elle comprend une première couche diélectrique (12) dont une face est recouverte par un plan de masse (13) et dont l'autre face comporte lesdites pastilles (10,11) et lesdites lignes d'alimentation (40), une couche de mousse diélectrique (3) sur ladite autre face et une seconde couche diélectrique (2) dont la face tournée vers la couche de mousse porte des parasites (20) de même forme que lesdites pastilles et en vis-à-vis desdites pastilles, pour accroître la bande passante de l'antenne.

6. Antenne réseau selon la revendication 5, **caractérisée en ce que** lesdits parasites (20) sont de taille inférieure aux pastilles (10,11) correspondantes.

7. Antenne réseau selon l'une des revendications 5 ou 6, **caractérisée en ce que** ladite seconde couche (2) est en verre époxy de manière à servir de radôme pour l'antenne.

8. Antenne réseau selon la revendication 7, **caractérisée en ce que** ladite première couche (12) est en polypropylène et **en ce que** l'épaisseur (h3) de ladite première couche (12) est de trois à quatre fois plus faible que l'épaisseur (h2) de ladite couche de mousse diélectrique (3).

## Claims

1. Broadband printed array antenna for delivering a substantially axisymmetric main lobe about an axis passing through the centre (A) of the antenna, the said antenna comprising a plurality of substantially square radiating patches (10, 11) fed by microstrip lines (40), the feeding by the said lines (40) from the centre (A) of the antenna being of the tree-like type and each patch (10, 11) being fed through a corner by one of the said lines (40), **characterized in that** the line feeding a patch at a corner partially overlaps the said corner (100), and **in that**, in at least one direction of the plane of the antenna (E, H, D), the distribution of the patches is not periodic so as to limit the side lobes in the radiation pattern of the antenna and to dispel the array lobes, the patches (11) at the periphery of the antenna in this direction exhibiting a spacing greater than that of the patches (10) towards the centre of the antenna.

2. Array antenna according to Claim 1,
**characterized in that** the said direction is that of the E plane of the antenna.

3. Array antenna according to either one of Claims 1 and 2, **characterized in that** the said feed lines are provided so as to weight the energies radiated by each patch (10, 11) in such a way as to deliver a substantially axisymmetric main beam in the said broad band.

4. Array antenna according to any one of Claims 1 to 3, **characterized in that** the antenna is divided into two groups of two successive sectors, each sector being fed in a tree-like manner from a main line (41 to 44) and the main lines of the sectors of a group (41, 44; 42, 43) being linked by a central line (45; 46), and **in that** the feeding from the centre (A) of the antenna is performed by a distribution line (47) linking the said centre (A) to the said central lines of the two groups.

5. Array antenna according to any one of Claims 1 to 4, **characterized in that** it comprises a first dielectric layer (12), one face of which is covered by an earth plane (13) and the other face of which comprises the said patches (10, 11) and the said feed lines (40), a dielectric foam layer (3) on the said other face and a second dielectric layer (2) of which the face turned towards the foam layer bears parasitic elements (20) of the same shape as the said patches and opposite the said patches, so as to increase the passband of the antenna.

6. Array antenna according to Claim 5, **characterized in that** the said parasitic elements (20) are of smaller size than the corresponding patches (10, 11).

7. Array antenna according to one of Claims 5 or 6, **characterized in that** the said second layer (2) is made of epoxy glass so as to serve as a radome for the antenna.

8. Array antenna according to Claim 7, **characterized in that** the said first layer (12) is made from polypropylene and **in that** the thickness (hl) of the said first layer (12) is from three to four times smaller than the thickness of the said dielectric foam layer (3).

## Patentansprüche

1. Gedruckte Breitband-Netzantenne zur Lieferung einer bezüglich einer durch das Zentrum (A) der Antenne verlaufenden Achse im wesentlichen drehsymmetrischen Hauptkeule, wobei die Antenne mehrere im wesentlichen quadratisch geformte strahlende Flecken (10, 11) enthält, die über Mikrostrip-Leitungen (40) gespeist werden, und wobei die Speisung der Mikrostrip-Leitungen (40) vom Zentrum (A) der Antenne ausgehend sich baumförmig verzweigt und jeder Fleck (10, 11) an einer Ecke durch eine der Leitungen (40) gespeist wird, **dadurch gekennzeichnet, daß** die einen Fleck an einer Ecke speisende Leitung diese Ecke (100) teilweise überlappt und daß die Verteilung der Flecken gemäß mindestens einer Richtung (E, H, D) der Antennenebene nichtperiodisch ist, sodaß die Nebenkeulen im Strahlungsdiagramm der Antenne begrenzt werden und die Keulen des Netzes einen Abstand voneinander bekommen, wobei die Flecken (11) an der Peripherie der Antenne in dieser Richtung einen größeren Abstand als die Flecken (10) im Zentrum der Antenne besitzen.

2. Netzantenne nach Anspruch 1, **dadurch gekennzeichnet, daß** die erwähnte Richtung diejenige der Ebene E der Antenne ist.

3. Netzantenne nach einem beliebigen der Ansprüche 1 und 2, **dadurch gekennzeichnet, daß** die Speiseleitungen so ausgebildet sind, daß sie die von jedem Fleck (10, 11) abgestrahlte Energie so gewichten, daß eine im wesentliche drehsymmetrische Hauptkeule in einem großen Frequenzband erzielt wird.

4. Antenne nach einem beliebigen der Ansprüche 1 bis 3, **dadurch gekennzeichnet, daß** die Antenne in zwei Gruppen von zwei aufeinanderfolgenden Sektoren unterteilt ist, wobei jeder Sektor baumförmig ausgehend von einer Hauptleitung (41 bis 44) gespeist wird und die Hauptleitungen (41, 44; 42, 43) der Sektoren einer Gruppe über eine zentrale Leitung (45; 46) miteinander verbunden sind, und daß die Speisung ausgehend vom Zentrum (A) der Antenne über eine Verteilungsleitung (47) erfolgt, die dieses- Zentrum (A) mit den zentralen Leitungen der beiden Gruppen verbindet.

5. Netzantenne nach einem beliebigen der Ansprüche 1 bis 4, **dadurch gekennzeichnet, daß** sie eine erste dielektrische Schicht (12), deren eine Seite mit einer MasseSchicht (13) bedeckt ist und deren andere Seite die Flecken (10, 11) und die Speiseleitungen (40), dann eine Lage (3) aus dielektrischem Schaum und schließlich eine zweite dielektrische Schicht (2) trägt, deren zur Schaumlage gerichtete Seite den Flecken gegenüberliegend Parasiten (20) gleicher Form wie diese aufweist, die das Durchlaßband der Antenne verbreitern.

6. Netzantenne nach Anspruch 5, **dadurch gekennzeichnet, daß** die Parasiten (20) geringere Abmessungen als die entsprechenden Flecken (10, 11) aufweisen.

7. Netzantenne nach einem der Ansprüche 5 und 6, **dadurch gekennzeichnet, daß** die zweite dielektrische Schicht (2) aus Epoxy-Glas ist, um als Radom für die Antenne zu dienen.

8. Netzantenne nach Anspruch 7, **dadurch gekennzeichnet, daß** die erste Schicht (12) aus Polypropylen ist und daß die Dicke (h3) der ersten Schicht (12) drei- bis viermal geringer als die Dicke der Lage (3) aus dielektrischem Schaum ist.
